# EUROPÄISCHE PATENTSCHRIFT

(11) **EP 3 937 313 B1**
(45) Veröffentlichungstag und Bekanntmachung des Hinweises auf die Patenterteilung: **08.03.2023**
(21) Anmeldenummer: 21178690.0
(22) Anmeldetag: 10.06.2021
(51) Int. Cl.: H01R 13/422, H01R 13/436

(54) **ELEKTRISCHER STECKVERBINDER**
ELECTRIC PLUG CONNECTOR
CONNECTEUR À FICHES ÉLECTRIQUE

(30) Priorität: 06.07.2020 DE 102020117717
(43) Veröffentlichungstag der Anmeldung: 12.01.2022
(73) Patentinhaber: MD Elektronik GmbH, 84478 Waldkraiburg (DE)
(72) Erfinder: Kirschner, Thomas, 84546 Egglkofen (DE); Eben, Dr. Johannes, 83024 Rosenheim (DE); Plischke, Matthias, 84539 Ampfing (DE)

(56) Entgegenhaltungen:
- DE-A1-102004 005 880
- DE-A1-102004 054 572
- US-A- 5 730 627

## Beschreibung

### Technisches Gebiet

Die Erfindung betrifft einen elektrischen Steckverbinder zum Verbinden mit einem komplementären Gegensteckverbinder.

### Stand der Technik

Um elektrische Kabel entweder miteinander oder mit einem elektrischen Bauteil zu verbinden, werden in der Regel elektrische Steckverbinder verwendet, die mit einem komplementären Gegensteckverbinder lösbar verbunden werden können und somit eine elektrisch leitende Verbindung herstellen. Hierbei ist das Kabel mit dem Steckverbinder verbunden. Der Gegensteckverbinder ist hingegen mit dem zu verbindenden Partner elektrisch leitend verbunden, so dass beim Verbinden von Steckverbinder und Gegensteckverbinder eine elektrisch leitende Verbindung zwischen Kabel und dem jeweiligen zu verbindenden Partner erzeugt wird.

Insbesondere bei Steckverbindern, bei denen sichergestellt werden muss, dass sowohl die Verbindung zwischen Kabel und Steckverbinder und/oder zwischen Steckverbinder und Gegensteckverbinder korrekt vorliegt, kommen häufig zusätzliche Sicherungssysteme zum Einsatz. Beispielsweise kann eine Sekundärverriegelung vorgesehen sein, die für eine zusätzliche Befestigung des Kabels am oder im Steckverbinder sorgen kann. Weiterhin kann der Steckverbinder eine Steckverhinderung aufweisen, die eine Verbindung von Steckverbinder und Gegensteckverbinder verhindert, wenn das Kabel nicht korrekt mit dem Steckverbinder und/oder der zu verbindende Partner nicht korrekt mit dem Gegensteckverbinder verbunden ist. Weiterhin kann es je nach verfügbaren Bauraum erforderlich sein, dass mehrere Kabel mithilfe eines Steckverbinders mit einem entsprechenden komplementären Gegensteckverbinder verbunden werden.

Sowohl die zusätzlichen Sicherungssysteme als auch die Anforderung mit einem Steckverbinder mehrere Kabel verbinden zu können steigern jedoch die Komplexität des Steckverbinders deutlich. Insbesondere bei kleinen Steckverbindern, wie sie beispielsweise bei Hochfrequenzkabeln zum Einsatz kommen, entsteht durch die umfangreichen Funktionen ein erhöhter Fertigungsaufwand des Steckverbinders.

Die DE 10 2004 054 572 A1 offenbart eine Montage eines elektrischen Verbinders mit einem isolierenden Gehäuse und einem isolierenden Anschlusselementpositionssicherstellglied. Das Anschlusselementpositionssicherstellglied hat eine Vorrastposition, in welcher entsprechende Verrastungsglieder anstoßen, wodurch eine versehentliche Aktivierung und Verriegelung des Anschlusselementpositionssicherstellglieds verhindert werden kann. Das Anschlusselement umfasst einen Vorsprung, der an dem Anschlusselementpositionssicherstellglied angreift und es dem Anschlusselementpositionssicherstellglied ermöglicht, sich in eine vollständig verriegelte Position zu bewegen.

Die US 5 730 627 A offenbart eine Anschlusshaltestruktur für einen Verbinder, bei der es einem Anschlusshalteelement ermöglicht wird, in ein Verbindergehäuse von einer Öffnung einzutreten, die einer Anschlussaufnahmekammer des Verbindergehäuses zugewandt ist. Das Anschlusshalteelement hat einen Anschlusshaltevorsprung an seiner Vorderseite und einen eingekerbten, gestuften Abschnitt an seiner Rückseite. Bei einer solchen Anschlusshaltestruktur sind ein primärer temporärer Haltevorsprung und ein sekundärer temporärer Haltevorsprung an einem überhängenden Wandabschnitt so angeordnet, dass sie in einer Anschlusshalteelement-Einführrichtung versetzt sind. Der überhängende Wandabschnitt weist den Anschlusshaltevorsprung des Anschlusshalteelements auf, der davon vorsteht. Der primäre temporäre Haltevorsprung und der sekundäre temporäre Haltevorsprung können nacheinander mit den seitlichen Endkanten der Öffnung in Eingriff gebracht werden. Der eingekerbte gestufte Abschnitt wird in Kontakt mit einer äußeren Gehäusewand gebracht und auf dieser gestützt, nachdem der sekundäre temporäre Haltevorsprung die entsprechende seitliche Endkante der Öffnung passiert hat. Als Ergebnis kann der Anschlusshaltevorsprung schräg in die Öffnung eintreten, um mit der inneren Gehäusewand in Kontakt zu kommen.

Die DE 10 2004 005 880 A1 offenbart ein rohrförmiges Steckverbindergehäuse, das ein Kontaktelement, das mit einem elektrischen Kabel verbunden ist, aufnehmen kann. Ein innerer Halter ist in dem derart aufgenommen, dass er die Kontaktelemente darin positioniert. Der innere Halter kann zwischen einer ersten Eingriffsposition, in der es möglich ist, die Kontaktelemente aus dem Steckverbindergehäuse herauszuziehen, und einer zweiten Eingriffsposition, in der verhindert wird, dass die Kontaktelemente aus dem Steckverbindergehäuse herausgezogen werden können, gleitend bewegt werden. Eine Durchgangsöffnung ist in einer Seitenwand des Steckverbindergehäuses derart ausgebildet, dass ein Teil einer äußeren Seitenfläche des inneren Halters durch diese hindurch betätigbar ist, damit der innere Halter zwischen der ersten Eingriffsposition und der zweiten Eingriffsposition verlagert werden kann.

### Beschreibung der Erfindung

Es ist daher eine Aufgabe der vorliegenden Erfindung einen elektrischen Steckverbinder bereitzustellen, der zumindest einen im Stand der Technik genannten Nachteil überwindet und einen geringeren Komplexitätsgrad bei gleichbleibender Funktionalität aufweist.

Die erfindungsgemäße Aufgabe wird durch einen elektrischen Steckverbinder mit den Merkmalen des unabhängigen Anspruchs gelöst. Weitere vorteilhafte Ausgestaltungsformen der Erfindung lassen sich den Unteransprüchen, der Beschreibung sowie den Zeichnungen entnehmen.

Ein erfindungsgemäßer elektrischer Steckverbinder zum, insbesondere mechanischen und elektrischen, Verbinden mit einem komplementären Gegensteckverbinder weist zumindest ein Gehäuse auf. Das Gehäuse umfasst zumindest eine Steckkammer. Das Gehäuse kann jedoch auch mehrere Steckkammern, bevorzugt zwei Steckkammern, noch bevorzugter vier Steckkammern, aufweisen. Die Steckkammer weist bevorzugt eine zylindrische Form auf. Der Steckverbinder weist weiterhin zumindest eine Kontaktanordnung auf, die zumindest teilweise innerhalb der Steckkammer angeordnet ist. Die Steckkammer ist bevorzugt zumindest an zwei Stellen, die sich besonders bevorzugt gegenüberliegen, von außerhalb des Gehäuses zugänglich, so dass an einer ersten Stelle die Kontaktanordnung in die Steckkammer eingebracht werden kann und über die zweite Stelle eine elektrisch leitende Verbindung mit dem Gegensteckverbinder erzeugt werden kann. Die Kontaktanordnung kann aus einem oder mehreren leitenden Elementen zusammengesetzt sein, die in elektrisch leitender Verbindung mit einem Kabel stehen. Sofern es sich bei dem Kabel um ein Koaxialkabel handelt, kann die Kontaktanordnung beispielsweise einen Innenleiterkontakt, der mit dem Innenleiter des Kabels verbunden ist und einen Außenleiterkontakt, der mit dem Außenleiter des Kabels verbunden ist aufweisen. Sofern das Gehäuse mehrere Steckkammern aufweist, kann für jede Steckkammer jeweils eine Kontaktanordnung vorgesehen sein.

Der elektrische Steckverbinder umfasst des Weiteren ein Befestigungselement, das die zumindest teilweise in der Steckkammer angeordnete Kontaktanordnung in der Steckkammer befestigt. Weist das Gehäuse mehrere Steckkammern für mehrere Kontaktanordnungen auf, kann für jede Steckkammer jeweils ein Befestigungselement vorgesehen sein. Das Befestigungselement befestigt die Kontaktanordnung bevorzugt lösbar beispielsweise durch einen Formschluss und/oder einen Kraftschluss innerhalb der Steckkammer. Das Befestigungselement kann zum Beispiel eine Rastnase aufweisen, die in eine komplementäre Kontur in der Kontaktanordnung eingreift. Um das Befestigungselement besonders effizient bereitzustellen, ist es von Vorteil, wenn das Befestigungselement und das Gehäuse einstückig ausgebildet sind.

Der elektrische Steckverbinder umfasst eine Sekundärsicherung, die zwischen einer Vorraststellung und einer Endraststellung bewegbar ist. Die Sekundärsicherung ist vorzugsweise sowohl in der Vorraststellung als auch in der Endraststellung mit dem Gehäuse verbunden. In der Vorraststellung kann die Sekundärsicherung als Steckverhinderung dienen, so dass sich der elektrische Steckverbinder nicht mit dem Gegensteckverbinder verbinden lässt, wenn die Sekundärsicherung sich in der Vorraststellung befindet. In der Endraststellung sichert die Sekundärsicherung das Befestigungselement gegen ein Lösen der Befestigung der Kontaktanordnung in der Steckkammer. Dies kann beispielsweise erfolgen, indem die Sekundärsicherung in der Endraststellung die Beweglichkeit des Befestigungselements zumindest einschränkt oder bevorzugter verhindert. Die Sekundärsicherung verhindert somit in der Endraststellung, dass die Befestigung der Kontaktanordnung innerhalb der Steckkammer durch das Befestigungselement gelöst werden kann. Ist ein Lösen dieser Befestigung beabsichtigt, muss die Sekundärsicherung zuerst aus der Endraststellung zurück in die Vorraststellung bewegt werden.

Das Gehäuse weist entlang der Steckkammer zumindest abschnittsweise eine Befestigungsnut auf. Die Befestigungsnut ist bevorzugt zur Steckkammer geöffnet und weist bevorzugt eine eckige, insbesondere viereckige Querschnittsgeometrie auf. Sofern das Gehäuse mehrere Steckkammern aufweist, können auch mehrere Befestigungsnuten vorgesehen sein. Bevorzugt ist jeder Steckkammer eine Befestigungsnut zugeordnet. Sofern mehrere Befestigungsnuten vorgesehen sind, sind die Befestigungsnuten besonders bevorzugt parallel zueinander angeordnet. Weiterhin verläuft die Befestigungsnut bevorzugt parallel zu einer Längserstreckungsrichtung der Steckkammer. Die Sekundärsicherung weist zumindest ein Rastelement auf, das in der Endraststellung in die Befestigungsnut eingreift. Es ist an dieser Stelle bevorzugt, dass das Rastelement die Sekundärsicherung mit dem Gehäuse formschlüssig verbindet und die Sekundärsicherung durch das Rastelement in der Endraststellung gehalten wird. Es ist an dieser Stelle besonders bevorzugt, dass das Rastelement in der Endraststellung außerhalb der Steckkammer verbleibt, mit anderen Worten also nur in die Befestigungsnut jedoch nicht in die Steckkammer hineinragt.

Das Befestigungselement weist einen Rastarm auf, der beispielsweise zur Erzeugung der Befestigung der Kontaktanordnung innerhalb der Steckkammer elastisch verformbar ist. Der Rastarm weist dabei eine Haupterstreckungsrichtung auf, die parallel zu einer Längserstreckungsrichtung der Steckkammer verläuft. Es ist bevorzugt, dass auf einer der Steckkammer zugewandten Seite eine Rastnase angeordnet ist, die zumindest teilweise in die Steckkammer hineinragt und zumindest teilweise in eine Vertiefung in der Kabelanordnung eingreift.

Steckverbindungen können sowohl während der Montage als auch nach der Montage hohen mechanischen Belastungen ausgesetzt sein, die dazu führen können, dass auch die Befestigung der Kontaktanordnung durch das Befestigungselement sehr starken Belastungen ausgesetzt sein kann. Das Befestigungselement weist daher auf einer der Steckkammer abgewandten Seite und besonders bevorzugt auf einer der Sekundärsicherung zugewandten Seite ein Stützelement auf, das zumindest in der Endraststellung zumindest teilweise in einer Öffnung der Sekundärsicherung angeordnet ist. Sofern das Gehäuse mehrere Steckkammern mit jeweils einem Befestigungselement aufweist, kann es von Vorteil sein, wenn jedes Befestigungselement jeweils ein Stützelement aufweist. Es ist an dieser Stelle besonders bevorzugt, dass in diesem Fall die Sekundärsicherung mehrere Öffnungen aufweist, so dass mehrere Stützelemente jeweils in eine der Öffnungen einer Sekundärsicherung eingreifen können. Zur leichteren Montage und Demontage kann es darüber hinaus vom Vorteil sein, wenn das Stützelement in der Vorraststellung außerhalb der Öffnung angeordnet ist. Das Stützelement kann beispielsweise als Vorsprung ausgebildet sein, der von dem Befestigungselement absteht. Sofern das Befestigungselement einen Rastarm und eine Rastnase aufweist ist es besonders vorteilhaft, wenn das Stützelement gegenüberliegend zur Rastnase an dem Rastarm angeordnet ist

Durch den erfindungsgemäßen Aufbau lässt sich ein Steckverbinder bereitstellen, der insbesondere im Spritzguss mit deutlich weniger Fertigungsaufwand hergestellt werden kann. Indem das Gehäuse eine zur Steckkammer geöffnete Befestigungsnut aufweist, die gleichzeitig zur formschlüssigen Verbindung der Sekundärsicherung zumindest in der Endraststellung dient, kann eine deutlich einfachere Geometrie des erforderlichen Spritzgusswerkzeuges gewählt werden, um den erfindungsgemäßen elektrischen Steckverbinder herstellen zu können, da auf komplexe Schiebersysteme zur Erzeugung der Steckkammer und weiterer Befestigungsmöglichkeiten für die Sekundärsicherung verzichtet werden kann.

Das Stützelement kann zumindest in der Endraststellung an zumindest einer Seitenfläche der Öffnung der Sekundärsicherung anstoßen. Es ist an dieser Stelle besonders vorteilhaft, wenn das Stützelement an einer Seitenfläche anstößt, die parallel zu einer Schmalseite des Rastarms verläuft. Um sicherzustellen, dass das Stützelement nach dem Bewegen der Sekundärsicherung von der Vorraststellung in die Endraststellung an der Seitenfläche der Öffnung anstößt, kann die Sekundärsicherung und/oder das Gehäuse Positionierungselemente, beispielsweise Quetschrippen, aufweisen, die das Anlegen der Seitenfläche an das Stützelement sicherstellen. Durch das Anlegen der Seitenfläche an das Stützelement können Kräfte, die auf das Befestigungselement wirken, effektiver auf die Sekundärsicherung abgeleitet werden.

Das Gehäuse kann an einer Seitenwand eine Ausnehmung aufweisen. Die Ausnehmung grenzt dabei derart an die Steckkammer an, dass die Steckkammer über die Ausnehmung zugänglich ist. Bevorzugt ist die Befestigungsnut ebenfalls über die Ausnehmung zugänglich. Das Befestigungselement kann ebenfalls zumindest teilweise innerhalb der Ausnehmung angeordnet sein. Sofern das Gehäuse mehrere Steckkammern aufweist, können auch mehrere Steckkammern über die Ausnehmung zugänglich und/oder mehrere Befestigungselemente zumindest innerhalb der Ausnehmung angeordnet sein.

Vorzugsweise erstreckt sich die Befestigungsnut von einer Steckseite des Gehäuses bis zur Ausnehmung. Unter der Steckseite des Gehäuses kann in diesem Zusammenhang die Seite des Gehäuses verstanden werden, an der das Gehäuse mit einem komplementären Gegensteckverbinder verbindbar ist. Weiterhin ist es bevorzugt, dass die Befestigungsnut zur Steckseite und zur Ausnehmung hin freiliegt.

Die Steckkammer kann an der Steckseite zumindest einen Endanschlag aufweisen. Der Endanschlag kann als Anschlag für die Kontaktanordnung dienen, so dass die Kontaktanordnung nicht über die Steckseite hinaus aus durch die Steckkammer geführt werden kann. Der Endanschlag kann beispielsweise durch eine Durchmesserreduzierung realisiert sein, wobei der Durchmesser im Endanschlag in diesem Fall kleiner ist als der Außendurchmesser der Kontaktanordnung. Im Bereich der Befestigungsnut kann der Endanschlag eine Lücke aufweisen, so dass die Befestigungsnut trotz Endanschlag weiterhin an der Steckseite freiliegt. Die Befestigungsnut ist vorzugsweise in einem Bereich der Steckkammer angeordnet, der der Seitenwand des Gehäuses, in die die Ausnehmung eingebracht ist, zugewandt ist.

Die Sekundärsicherung kann zumindest in der Endraststellung zumindest teilweise innerhalb der Ausnehmung angeordnet sein. Das Rastelement, welches zumindest in der Endraststellung in die Befestigungsnut eingreift, kann in der Endraststellung zumindest teilweise durch die Ausnehmung geführt sein, so dass das Rastelement über die Ausnehmung in die Befestigungsnut eingreift.

Die Sekundärsicherung kann zumindest ein Verriegelungselement aufweisen, die in der Endraststellung in die Steckkammer hineinragen und die Kontaktanordnung in der Steckkammer befestigt. Durch das Verriegelungselement wird die Kontaktanordnung folglich nicht nur durch das Befestigungselement, sondern auch durch die Sekundärsicherung im der Steckkammer befestigt. Sofern das Gehäuse mehrere Steckkammern aufweist, kann die Sekundärsicherung mehrere Verriegelungselemente aufweisen, so dass auch mehrere Kontaktanordnungen in verschiedenen Steckkammern mit einer Sekundärsicherung zusätzlich befestigt werden können.

Um sicherstellen zu können, dass die Sekundärsicherung von Endraststellung zurück in die Vorraststellung bewegbar ist, kann die Sekundärsicherung eine Entriegelungshilfe aufweisen. Die Entriegelungshilfe kann beispielsweise in Form eines Schlitzes ausgeführt sein, so dass die Sekundärsicherung beispielsweise durch das Einführen einer Demontagehilfe in den Schlitz bewegt werden kann. Alternativ kann die Entriegelungshilfe beispielsweise als Vorsprung ausgebildet sein, der eine Flucht zwischen Gehäuse und Sekundärsicherung erzeugt. Innerhalb der Flucht kann dann ein Demontagewerkzeug angeordnet und die Sekundärsicherung zurück in die Vorraststellung gehebelt werden.

Sofern das Gehäuse zumindest zwei Steckkammern aufweist, ist es bevorzugt, dass das Gehäuse pro Steckkammer jeweils eine zur Steckkammer offene Befestigungsnut aufweist. Die Sekundärsicherung kann zumindest in der Endraststellung mit jeweils einem Rastelement in jeweils eine Befestigungsnut eingreifen, so dass die Sekundärsicherung in beide Befestigungsnuten über die Rastelemente eingreift.

Darüber hinaus sind weitere Vorteile und Merkmale der vorliegenden Erfindung aus der folgenden Beschreibung bevorzugter Ausführungsformen ersichtlich. Die dort und oben beschriebenen Merkmale können alleinstehend oder in Kombination umgesetzt werden, insofern sich die Merkmale nicht widersprechen. Die folgende Beschreibung der bevorzugten Ausführungsformen erfolgt dabei unter Bezugnahme auf die begleitenden Zeichnungen. Dabei zeigen:
- Figur 1: eine erste Ausführungsform eines erfindungsgemäßen Steckverbinders in einer dreidimensionalen Darstellung;
- Figur 2: eine Schnittansicht der ersten Ausführungsform im Bereich einer Steckkammer des Steckverbinders;
- Figur 3: eine zweite Ausführungsform des erfindungsgemäßen Steckverbinders;

- Figur 4: die zweite Ausführungsform des erfindungsgemäßen Steckverbinders in einer dreidimensionalen Ansicht;
- Figur 5: die zweite Ausführungsform des erfindungsgemäßen Steckverbinders mit einer Sekundärsicherung; und
- Figur 6: die zweite Ausführungsform des erfindungsgemäßen Steckverbinders mit einem Gegensteckverbinder in einer dreidimensionalen Ansicht.

Figur 1 zeigt eine erste Ausführungsform eines erfindungsgemäßen Steckverbinders 1 in einer dreidimensionalen Ansicht. Der erfindungsgemäße Steckverbinder 1 ist dazu geeignet, mit einem nicht gezeigten komplementären Gegensteckverbinder lösbar elektrisch und mechanisch verbunden zu werden. Der Steckverbinder 1 besitzt ein Gehäuse 3, das vier Steckkammern 4 aufweist. Die Steckkammern 4 sind im vorliegenden Ausführungsbeispiel parallel zueinander angeordnet und zylinderförmig ausgebildet. Die Steckkammern 4 sind dabei derart zueinander angeordnet, dass deren Mittelachsen jeweils auf einem Eckpunkt eines gedachten Quadrats angeordnet sind. In jeder Steckkammer 4 ist eine Kontaktanordnung 5 angeordnet. Jede Kontaktanordnung 5 ist elektrisch leitend mit einem Kabel 23 verbunden. Im vorliegenden Ausführungsbeispiel handelt es sich bei den Kabeln 23 jeweils um Koaxialkabel mit einem Innenleiter und einem Außenleiter. Entsprechend besitzt die Kontaktanordnung 5 im vorliegenden Ausführungsbeispiel einen Innenleiterkontakt 24, der mit dem Innenleiter des Kabels 23 elektrisch leitend verbunden ist und einen Außenleiterkontakt 25, der mit dem Außenleiter des Kabels 23 elektrisch leitend verbunden ist. Die Kontaktanordnungen 5 sind an einer Rückseite 26 in die Steckkammern 4 eingeführt. Der Steckverbinder 1 ist über eine Steckseite 18 mit einem nicht gezeigten Gegensteckverbinder verbindbar.

Figur 2 zeigt eine vergrößerte Schnittansicht einer Steckkammer 5 gemäß der ersten Ausführungsform des erfindungsgemäßen Steckverbinders 1. Um die Kontaktanordnung 5 in der Steckkammer 4 zu befestigen, besitzt der Steckverbinder 1 ein Befestigungselement 6, das in der vorliegenden Ausführungsform einstückig und materialeinheitlich mit dem Gehäuse 3 verbunden ist. Das Befestigungselement 6 besteht im vorliegenden Ausführungsbeispiel aus einem Rastarm 13, der an seinem freien Ende eine Rastnase 28 aufweist. Der Rastarm 13 verläuft in seiner Haupterstreckungsrichtung 14 parallel zur Längserstreckungsrichtung 15 der Steckkammer 4. Die Rastnase 28 erstreckt sich teilweise in die Steckkammer 4 hinein und greift in eine, die Kontaktanordnung 5 umlaufende

Vertiefung 29 ein. Die Kontaktanordnung 5 wird durch das Befestigungselement 6 innerhalb der Steckkammer 4 befestigt. Das Gehäuse 3 und das Befestigungselement 6 bestehen im vorliegenden Beispiel aus Kunststoff, so dass allein durch die Elastizität des Befestigungselements 6 die Kontaktanordnung 5 innerhalb der Steckkammer 4 positionierbar ist, indem der Rastarm 13 sich beim Einschieben der Kontaktanordnung 5 von der Steckkammer 4 weg aus lenkt.

Um zu verhindern, dass sich die Befestigung der Kontaktanordnung 5 innerhalb der Steckkammer 4 durch das Befestigungselement 6 selbstständig lösen kann, besitzt der erfindungsgemäße Steckverbinder eine Sekundärsicherung 7, die zwischen einer Vorraststellung und einer Endraststellung bewegbar ist. In der Endraststellung sichert die Sekundärsicherung 7 das Befestigungselement 6 gegen ein Lösen der Befestigung der Kontaktanordnung 5. In Figur 2 ist die Sekundärsicherung 7 in der Endraststellung angeordnet. Im vorliegenden Ausführungsbeispiel ist die Sekundärsicherung 7 in der Endraststellung auf einer der Steckkammer 4 abgewandten Seite des Befestigungselements 6 angeordnet und liegt an dem Rastarm 13 an. So blockiert die Sekundärsicherung eine Bewegung des Befestigungselements 6 weg von der Steckkammer 4. Die Rastnase 28 lässt sich in der Endraststellung der Sekundärsicherung somit nicht aus der Vertiefung 29 bewegen. Die Sekundärsicherung 7 ist hierzu in der Endraststellung formschlüssig mit dem Gehäuse 3 verbunden.

Figur 3 zeigt eine zweite Ausführung des erfindungsgemäßen Steckverbinders 1. Dem Betrachter ist dabei die Steckseite 18 zugewandt. Im vorliegenden Ausführungsbeispiel weist das Gehäuse 3 vier parallel zueinander verlaufende Steckkammern 4 auf. In jede Steckkammer 4 ist jeweils eine Befestigungsnut 8 eingebracht, die zur jeweiligen Steckkammer 4 geöffnet ist. Die Befestigungsnuten 8 verlaufen parallel zur Steckkammer 4 und besitzen eine viereckige Querschnittsform. Weiterhin besitzen alle vier Befestigungsnuten 8 die gleiche Querschnittsform. Die Befestigungsnuten 8 sind dabei derart angeordnet, dass sich die Befestigungsnuten 8 zweier Steckkammern 4 parallel zueinander in Richtung einer gleichen Seitenwand 16 erstrecken. Weiterhin besitzt jede Steckkammer 4 an einem steckseitigen Ende einen Endanschlag 19. Durch den Endanschlag 19 wird jeweils verhindert, das eine in die jeweilige Steckkammer 4 eingebrachte Kontaktanordnung, nicht über die Steckseite 18 hinausgeschoben werden kann. Der Endanschlag 19 ist im vorliegenden Ausführungsbeispiel durch eine Durchmesserreduzierung realisiert. Jeder Endanschlag 19 besitzt im Bereich der Befestigungsnut 8 eine Lücke 20.

Figur 4 zeigt die zweite Ausführungsform gemäß Figur 3 in einer dreidimensionalen Ansicht. Das Gehäuse 3 besitzt an der Seitenwand 16 eine Ausnehmung 17. Im Bereich der Ausnehmung 17 liegen zwei der vier Steckkammern 4 frei, so dass zwei Steckkammern 4 seitlich über die Ausnehmung 17 zugänglich sind. Die Befestigungsnuten 8 der Steckkammern 4 erstrecken sich von der Steckseite 18 bis zur Ausnehmung 17, wobei die Befestigungsnuten 8 sowohl an der Steckseite 18 als auch an der Ausnehmung 17 auch seitlich frei liegen und zugänglich sind. Im vorliegenden Ausführungsbeispiel sind zwei Befestigungselemente 6 innerhalb der Ausnehmung 17 angeordnet, wobei jedes Befestigungselement 6 einer Steckkammer 4 zugeordnet ist. Die Befestigungselemente 6 besitzen im vorliegenden Ausführungsbeispiel einen Rastarm 13 und eine Rastnase 28, wobei sich die Rastnase 28 in die jeweilige Steckkammer 4 hinein erstreckt. Zusätzlich besitzt jedes Befestigungselement 6 ein Stützelement 10. Die Befestigungselemente 6 sind einstückig und materialeinheitlich mit dem Gehäuse 3 ausgebildet. Auf einer dem Betrachter abgewandten Seite besitzt das Gehäuse 3 eine identische Ausnehmung 17, wobei die Anordnung der Befestigungselemente 6 ebenfalls identisch ist.

Figur 5 zeigt die zweite Ausführungsform des erfindungsgemäßen Steckverbinders 1, wobei zwei Sekundärsicherungen 7 am Gehäuse 3 angeordnet ist. Dem Betrachter ist die Steckseite 18 zugewandt. Die Sekundärsicherung 7 befindet sich in der Endraststellung. Jede der beiden Sekundärsicherungen 7 besitzt zwei Rastelemente 9, die in der Endraststellung in die Befestigungsnuten 8 eingreifen und somit die Sekundärsicherungen 7 in der Endraststellung formschlüssig mit dem Gehäuse 3 verbinden. Im vorliegenden Ausführungsbeispiel werden dabei die Rastelemente 9 durch die Ausnehmung in den Befestigungsnuten 8 positioniert. Die Rastelemente 9 jeweils einer Sekundärsicherung 7 greifen dabei in die Befestigungsnuten 8 ein, die sich zur gleichen Seitenwand 16 des Gehäuses erstrecken. Die Sekundärsicherung 7 ist im vorliegenden Ausführungsbeispiel aus Kunststoff ausgebildet. Beide Sekundärsicherungen 7 besitzen darüber hinaus für jede Steckkammer 4 jeweils zwei Verriegelungselemente 21, die in der Endraststellung in die jeweilige Steckkammer 4 hineinragen und zur zusätzlichen Befestigung einer Kontaktanordnung in der Steckkammer 4 dienen. Um ein Bewegen der Sekundärsicherung 7 von der Endraststellung zurück in eine Vorraststellung zu erleichtern, besitzen die Sekundärsicherungen 7 Entriegelungshilfen 22. Die Entriegelungshilfen sind im vorliegenden Ausführungsbeispiel durch Vorsprünge realisiert. Ist das Bewegen der Sekundärsicherung 7 aus der Endraststellung zurück in die Vorraststellung gewünscht, kann mit einem Demontagewerkzeug, was im vorliegenden Ausführungsbeispiel zum Beispiel ein Schraubendreher sein kann, die Stecksicherung 7 unter Nutzung des Hebelprinzips bewegt werden.

Figur 6 zeigt die zweite Ausführungsform des erfindungsgemäßen Steckverbinders 1 in einer dreidimensionalen Ansicht mit Sekundärsicherungen 7 sowie einem Gegensteckverbinder 2. Die Sekundärsicherungen 7 befinden sich in der Endraststellung. Die dem Betrachter zugewandte Sekundärsicherung 7 besitzt zwei Öffnungen 11, in die jeweils ein Stützelement 10 eines Befestigungselements 6 hineinragt. Das in der Öffnung 11 befindliche Stützelement 10 liegt dabei an einer Seitenfläche 12 der Öffnung 11 an. Um sicher zu stellen, dass sich das Stützelement 10 korrekt an die Seitenfläche 12 anlegt, wenn die Sekundärsicherung 7 in die Endraststellung bewegt wird, besitzt die Sekundärsicherung 7 zwei Quetschrippen 27. Durch die Quetschrippen 27, wird die Seitenfläche 12 der Öffnung gegen das Stützelement 10 des Befestigungselements gedrückt. Die zweite Sekundärsicherung 7, die dem Betrachter in der vorliegenden Ansicht abgewandt ist, weist einen identischen Aufbau auf. Im vorliegenden Ausführungsbeispiel besitzen die Sekundärsicherungen 7 in der nicht gezeigten Vorraststellung zusätzlich die Funktion einer Steckverhinderung. Diese wird realisiert, indem die Sekundärsicherungen 7 in der Vorraststellung von dem Gehäuse 3 abstehen. Durch dieses Abstehen, passt der Steckverbinder 1 nicht mehr in den Gegensteckverbinder 2 hinein, was ein Stecken verhindert.

Die mit Bezug auf die Figuren gemachten Erläuterungen sind rein beispielhaft und nicht beschränkend zu verstehen.

### BEZUGSZEICHENLISTE

- 1: Steckverbinder
- 2: Gegensteckverbinder
- 3: Gehäuse
- 4: Steckkammer
- 5: Kontaktanordnung
- 6: Befestigungselement
- 7: Sekundärsicherung
- 8: Befestigungsnut
- 9: Rastelement
- 10: Stützelement
- 11: Öffnung
- 12: Seitenfläche (Öffnung)
- 13: Rastarm
- 14: Haupterstreckungsrichtung
- 15: Längserstreckungsrichtung
- 16: Seitenwand (Gehäuse)
- 17: Ausnehmung
- 18: Steckseite
- 19: Endanschlag
- 20: Lücke
- 21: Verriegelungselement
- 22: Entriegelungshilfe
- 23: Kabel
- 24: Innenleiterkontakt
- 25: Außenleiterkontakt
- 26: Rückseite
- 27: Quetschrippen
- 28: Rastnase
- 29: Vertiefung

## Patentansprüche

1. Elektrischer Steckverbinder (1) zum Verbinden mit einem komplementären Gegensteckverbinder (2), mit:
einem Gehäuse (3), das zumindest eine Steckkammer (4) aufweist,
zumindest einer Kontaktanordnung (5), die zumindest teilweise innerhalb der Steckkammer (4) angeordnet ist,
einem Befestigungselement (6), das die Kontaktanordnung (5) innerhalb der Steckkammer (4) befestigt, und
einer Sekundärsicherung (7), die zwischen einer Vorraststellung und einer Endraststellung bewegbar ist und in der Endraststellung das Befestigungselement (6) gegen ein Lösen der Befestigung der Kontaktanordnung (5) in der Steckkammer (4) sichert,
wobei
das Gehäuse (3) entlang der Steckkammer (4) zumindest abschnittsweise eine Befestigungsnut (8) zur Befestigung der Sekundärsicherung (7) aufweist und
in der Endraststellung die Sekundärsicherung (7) zumindest mit einem Rastelement (9) in die Befestigungsnut (8) eingreift,
wobei
das Befestigungselement (6) einen Rastarm (13) mit einer Haupterstreckungsrichtung (14) aufweist, die parallel zu einer Längserstreckungsrichtung (15) der Steckkammer (4) verläuft, **dadurch gekennzeichnet, dass**
das Befestigungselement (6) auf einer der Steckkammer (4) abgewandten Seite ein Stützelement (10) aufweist, das zumindest in der Endraststellung zumindest teilweise in einer Öffnung (11) der Sekundärsicherung (7) angeordnet ist.

2. Elektrischer Steckverbinder (1) gemäß dem vorhergehenden Anspruch, wobei das Stützelement (10) an zumindest einer Seitenfläche (12) der Öffnung (11) anstößt.

3. Elektrischer Steckverbinder (1) gemäß einem der vorhergehenden Ansprüche, wobei das Gehäuse (3) an einer Seitenwand (16) eine Ausnehmung (17) aufweist, die Steckkammer (4) über die Ausnehmung (17) zugänglich ist und das Befestigungselement (6) zumindest teilweise innerhalb der Ausnehmung (17) angeordnet ist.

4. Elektrischer Steckverbinder (1) gemäß dem vorhergehenden Anspruch, wobei sich die Befestigungsnut (8) von einer Steckseite (18) des Gehäuses (3) bis zur Ausnehmung (17) erstreckt.

5. Elektrischer Steckverbinder (1) gemäß dem vorhergehenden Anspruch, wobei die Steckkammer (4) an der Steckseite (18) zumindest einen Endanschlag (19) aufweist, der zumindest im Bereich der Befestigungsnut (8) eine Lücke (20) aufweist.

6. Elektrischer Steckverbinder (1) gemäß einem der Ansprüche 4 bis 5, wobei die Befestigungsnut (8) in einem der Seitenwand (16) zugewandten Bereich der Steckkammer (4) angeordnet ist.

7. Elektrischer Steckverbinder (1) gemäß einem der Ansprüche 4 bis 6, wobei die Sekundärsicherung (7) zumindest in der Endraststellung zumindest teilweise innerhalb der Ausnehmung (17) angeordnet und das Rastelement (9) zumindest teilweise durch die Ausnehmung (17) geführt ist.

8. Elektrischer Steckverbinder (1) gemäß einem der vorhergehenden Ansprüche, wobei die Sekundärsicherung (7) zumindest ein Verriegelungselement (21) aufweist, das zumindest in der Endraststellung in die Steckkammer (4) hineinragt und die Kontaktanordnung (5) in der Steckkammer (4) zusätzlich befestigt.

9. Elektrischer Steckverbinder (1) gemäß einem der vorhergehenden Ansprüche, wobei die Sekundärsicherung (7) zumindest eine Entriegelungshilfe (22) aufweist, mit der die Sekundärsicherung (7) aus der Endraststellung in die Vorraststellung bewegbar ist.

10. Elektrischer Steckverbinder (1) gemäß einem der vorhergehenden Ansprüche, wobei das Gehäuse (3) zumindest zwei Steckkammern (4) aufweist, wobei jede Steckkammer (4) jeweils eine Befestigungsnut (8) aufweist und die Sekundärsicherung (7) zumindest in der Endraststellung mit jeweils einem Rastelement (9) in jeweils eine Befestigungsnut (8) eingreift.

## Claims

1. Electrical plug-in connector (1) for connection to a complementary mating plug-in connector (2), comprising:
a housing (3) which has at least one socket chamber (4),
at least one contact arrangement (5) which is at least partially arranged within the socket chamber (4),
a fastening element (6) which fastens the contact arrangement (5) within the socket chamber (4), and
a secondary securing means (7) which can be moved between a preliminary latching position and a final latching position and which in the final latching position secures the fastening element (6) against release of the fastening of the contact arrangement (5) in the socket chamber (4),
wherein
the housing (3) has, along the socket chamber (4), at least in certain portions, a fastening groove (8) for fastening of the secondary securing means (7), and,
in the final latching position, the secondary securing means (7) engages at least by way of a latching element (9) into the fastening groove (8),
wherein
the fastening element (6) has a latching arm (13) with a main extent direction (14) which runs parallel to a longitudinal extent direction (15) of the socket chamber (4), **characterized in that**
the fastening element (6) has, on a side facing away from the socket chamber (4), a support element (10) which at least in the final latching position is at least partially arranged in an opening (11) in the secondary securing means (7).

2. Electrical plug-in connector (1) according to the preceding claim, wherein the support element (10) abuts against at least one side surface (12) of the opening (11).

3. Electrical plug-in connector (1) according to either of the preceding claims, wherein the housing (3) has a cutout (17) on a side wall (16), the socket chamber (4) is accessible via the cutout (17) and the fastening element (6) is at least partially arranged within the cutout (17).

4. Electrical plug-in connector (1) according to the preceding claim, wherein the fastening groove (8) extends from a plug-in side (18) of the housing (3) as far as the cutout (17).

5. Electrical plug-in connector (1) according to the preceding claim, wherein the socket chamber (4) has, on the plug-in side (18), at least one end stop (19) which has a gap (20) at least in the region of the fastening groove (8).

6. Electrical plug-in connector (1) according to one of Claims 4 to 5, wherein the fastening groove (8) is arranged in a region of the socket chamber (4), said region facing the side wall (16).

7. Electrical plug-in connector (1) according to one of Claims 4 to 6, wherein the secondary securing means (7) is at least partially arranged within the cutout (17), at least in the final latching position, and the latching element (9) is at least partially guided through the cutout (17).

8. Electrical plug-in connector (1) according to one of the preceding claims, wherein the secondary securing means (7) has at least one locking element (21) which at least in the final latching position protrudes into the socket chamber (4) and which additionally fastens the contact arrangement (5) in the socket chamber (4).

9. Electrical plug-in connector (1) according to one of the preceding claims, wherein the secondary securing means (7) has at least one unlocking aid (22) which can be used to move the secondary securing means (7) from the final latching position into the preliminary latching position.

10. Electrical plug-in connector (1) according to one of the preceding claims, wherein the housing (3) has at least two socket chambers (4), wherein each socket chamber (4) has a respective fastening groove (8) and the secondary securing means (7) engages by way of a respective latching element (9) into a respective fastening groove (8), at least in the final latching position.

## Revendications

1. Connecteur enfichable électrique (1) destiné à être relié à un connecteur enfichable homologue complémentaire (2), comprenant :
un boîtier (3) qui présente au moins une chambre d'enfichage (4),
au moins un agencement de contacts (5) qui est disposé au moins partiellement à l'intérieur de la chambre d'enfichage (4),
un élément de fixation (6) qui fixe l'agencement de contacts (5) à l'intérieur de la chambre d'enfichage (4), et
un dispositif de blocage secondaire (7) qui peut être déplacé entre une position d'enclenchement préliminaire et une position d'enclenchement définitive, et qui, dans la position d'enclenchement définitive, bloque l'élément de fixation (6) contre tout desserrage de la fixation de l'agencement de contacts (5) dans la chambre d'enfichage (4),
dans lequel
le boîtier (3) présente le long de la chambre d'enfichage (4) au moins par endroits une rainure de fixation (8) pour fixer le dispositif de blocage secondaire (7), et
dans la position d'enclenchement définitive, le dispositif de blocage secondaire (7) vient avec au moins un élément d'enclenchement (9) en prise dans la rainure de fixation (8),
dans lequel l'élément de fixation (6) présente un bras d'enclenchement (13) ayant une direction d'extension principale (14) qui s'étend en parallèle à une direction d'extension longitudinale (15) de la chambre d'enfichage (4),
**caractérisé en ce que** l'élément de fixation (6) présente sur un côté détourné de la chambre d'enfichage (4) un élément d'appui (10) qui est disposé, au moins dans la position d'enclenchement définitive, au moins partiellement dans une ouverture (11) du dispositif de blocage secondaire (7).

2. Connecteur enfichable électrique (1) selon la revendication précédente, dans lequel l'élément d'appui (10) s'appuie sur au moins une surface latérale (12) de l'ouverture (11).

3. Connecteur enfichable électrique (1) selon l'une quelconque des revendications précédentes, dans lequel le boîtier (3) présente sur une paroi latérale (16) un évidement (17), la chambre d'enfichage (4) est accessible par l'intermédiaire de l'évidement (17), et l'élément de fixation (6) est disposé au moins partiellement à l'intérieur de l'évidement (17).

4. Connecteur enfichable électrique (1) selon la revendication précédente, dans lequel la rainure de fixation (8) s'étend d'un côté enfichage (18) du boîtier (3) jusqu'à l'évidement (17).

5. Connecteur enfichable électrique (1) selon la revendication précédente, dans lequel la chambre d'enfichage (4) présente sur le côté enfichage (18) au moins une butée d'extrémité (19) qui présente un intervalle (20) au moins dans la zone de la rainure de fixation (8).

6. Connecteur enfichable électrique (1) selon l'une quelconque des revendications 4 à 5, dans lequel la rainure de fixation (8) est disposée dans une zone de la chambre d'enfichage (4), tournée vers la paroi latérale (16).

7. Connecteur enfichable électrique (1) selon l'une quelconque des revendications 4 à 6, dans lequel le dispositif de blocage secondaire (7) est disposé au moins dans la position d'enclenchement définitive au moins partiellement à l'intérieur de l'évidement (17), et l'élément d'enclenchement (9) est guidé au moins partiellement à travers l'évidement (17).

8. Connecteur enfichable électrique (1) selon l'une quelconque des revendications précédentes, dans lequel le dispositif de blocage secondaire (7) présente au moins un élément de verrouillage (21) qui fait saillie au moins dans la position d'enclenchement définitive dans la chambre d'enfichage (4) et assure une fixation supplémentaire de l'agencement de contacts (5) dans la chambre d'enfichage (4).

9. Connecteur enfichable électrique (1) selon l'une quelconque des revendications précédentes, dans lequel le dispositif de blocage secondaire (7) présente au moins un dispositif d'aide au déverrouillage (22) par lequel le dispositif de blocage secondaire (7) peut être déplacé de la position d'enclenchement définitive à la position d'enclenchement préliminaire.

10. Connecteur enfichable électrique (1) selon l'une quelconque des revendications précédentes, dans lequel le boîtier (3) présente au moins deux chambres d'enfichage (4), chaque chambre d'enfichage (4) présentant respectivement une rainure de fixation (8), et au moins dans la position d'enclenchement définitive, le dispositif de blocage secondaire (7) vient en prise avec respectivement un élément d'enclenchement (9) dans respectivement une rainure de fixation (8).
